# EUROPÄISCHE PATENTSCHRIFT

(11) **EP 2 653 435 B1**
(45) Veröffentlichungstag und Bekanntmachung des Hinweises auf die Patenterteilung: **16.03.2016**
(21) Anmeldenummer: 13164498.1
(22) Anmeldetag: 19.04.2013
(51) Int. Cl.: B67B 3/06, B67B 3/20

(54) **Vorrichtung zum Verschließen von Behältern**
Container closing apparatus
Dispositif destiné à fermer des récipients

(30) Priorität: 20.04.2012 DE 102012103518
(43) Veröffentlichungstag der Anmeldung: 23.10.2013
(73) Patentinhaber: Krones AG, 93073 Neutraubling (DE)
(72) Erfinder: Buchhauser, Klaus, 93073 Neutraubling (DE)
(74) Vertreter: Nordmeyer, Philipp Werner

(56) Entgegenhaltungen:
- EP-B1- 0 414 081
- WO-A1-2010/073118
- DE-B- 1 200 161
- DE-C- 558 846
- FR-A1- 2 648 124
- US-A- 5 531 057

## Beschreibung

### Technisches Gebiet

Die vorliegende Erfindung betrifft eine Vorrichtung zum Verschließen von Behältern mit einem Verschluss, bevorzugt zum Verschließen von Getränkeflaschen mit Schraubverschlüssen.

### Stand der Technik

Es ist bekannt, Flaschen mittels unterschiedlicher Verschließvorrichtungen zu verschließen. Dabei sind einerseits Vorrichtungen bekannt, welche Korken beziehungsweise Stopfen in die Öffnungen von Flaschen eintreiben. Hierbei ist es wesentlich, die jeweiligen Stopfen beziehungsweise Korken vor dem eigentlichen Eintreiben in die Flaschenöffnung zu komprimieren. Eine Vorrichtung zum Verschließen von Flaschen mittels Kronkorken ist weiterhin aus der DE 40 30 928 A1 bekannt. Weiterhin bekannt sind Vorrichtungen zum Aufbringen von Kronkorken, wobei die Kronkorken auf die jeweiligen Flaschenöffnungen aufgepresst werden. Eine solche Vorrichtung zum Aufbringen von Kronkorken ist beispielsweise aus der DE 1 939 545 A bekannt.

Weiterhin bekannt sind Vorrichtungen zum Aufbringen von Anrollverschlüssen, bei welchen die Flaschenmündungen bereits mit einem Außengewinde versehen sind, auf welches der jeweilige Anrollverschluss mittels eines Anrollverschließers, welcher in seinem Verschließkopf Gewinde- und Bördelrollen aufweist, angerollt wird.

Weiterhin bekannt sind Schraubverschließer, bei welchen typischerweise Kunststoffschraubverschlüsse auf ebenfalls mit einem Außengewinde versehene Mündungen von Kunststoffflaschen aufgeschraubt werden. Eine solche Vorrichtung ist beispielsweise aus der DE 10 2009 045 637 A1 bekannt.

Um die jeweiligen Verschlüsse den Verschlussorganen zuzuführen, werden üblicherweise sternradförmige Zuführvorrichtungen verwendet, welche vor dem eigentlichen Verschließer angeordnet sind, welche die jeweiligen Verschlüsse auf die durch die Verschließaggregate vorgegebenen Teilung bringen und welche die Verschlüsse dann den jeweiligen Verschließaggregaten zuführen.

Diese Sternräder zum Zuführen von Verschlüssen zu Verschließorganen sind typischerweise so angeordnet, dass die Überlappung der jeweiligen Teilkreise nur an einem Punkt stattfindet. Beispielsweise werden in der genannten DE 40 30 928 die jeweiligen Kronkorken über ein solches Sternrad eingeführt. Auch in der genannten DE 10 2009 045 637 A1 werden die Schraubverschlüsse über ein Pickrad auf den durch die Bahn der Verschließkonen definierten Teilkreis zugeführt.

Da sich die beiden Teilkreise, nämlich der Teilkreis der Zuführung sowie der Teilkreis, auf welchem die Verschließerkonen geführt werden, nur in einem einzigen Schnittpunkt berühren, muss die Übergabe der Verschlüsse an den jeweiligen Verschließerkonus genau an diesem Schnittpunkt und damit in einer sehr kurzen Zeit stattfinden. Besonders bei Schraubverschließern, bei welchen der jeweilige Verschließerkonus den Schraubverschluss von dem üblicherweise Pickrad genannten Zuführmechanismus aufpicken muss, um nachfolgend das entsprechende Drehmoment auf die Schraubverschlüsse zum Verschließen der jeweiligen Behälter aufbringen zu können, erfordert dies eine sehr hohe vertikale Relativgeschwindigkeit des Verschließerkonus und des Pickrades zueinander. Hieraus bedingt ist die mechanische Auslegung aufwändig und verschleißanfällig, da hier hohe Beschleunigungen aufgenommen werden müssen. In diesen Vorrichtungen muss der Verschließerkonus an der Stelle der Übergabe des jeweiligen Schraubverschlusses sehr abrupt nach unten tauchen, wodurch hohe Beschleunigung und Belastungen der Mechanik die Folge sind.

Weiterhin muss nach dem Picken des jeweiligen Verschlusses beispielsweise in der in der DE 10 2009 045 637 A1 gezeigten Ausführungsform der Verschließerkonus samt Verschluss wieder vom Pickrad abgehoben werden, also entsprechend eine kurze Aufwärtsbewegung durchführen, um erst danach auf die jeweilige Flasche zum Verschrauben des Schraubverschlusses abgesenkt zu werden. Auch hierdurch ist eine aufwändige Steuerung, eine Belastung der Mechanik und eine hohe Bauhöhe bedingt.

Die DE 558 846 offenbart eine Vorrichtung zum Verschließen von Flaschen und ähnlichen Behältern gemäß dem Oberbegriff von Anspruch 1, wobei das Pickrad bewegliche Überführungshebel umfasst, welche von einer Mitnahmeposition zum Mitnehmen des Verschlusses von einer Verschlusszuführung in eine Übergabeposition zur Übergabe des Verschlusses an den Verschließerkonus bewegbar sind.

Die EP 0414081 A2 zeigt ein Verfahren und eine Vorrichtung zum Verschließen von Dosen.

Die FR 2648124 beschreibt eine Positionierungsvorrichtung für Verschlüsse zum Verschließen von Behältern.

### Darstellung der Erfindung

Ausgehend vom genannten Stand der Technik ist es daher eine Aufgabe der vorliegenden Erfindung, eine Vorrichtung und ein Verfahren zum Verschließen von Behältern anzugeben, mittels welchem der Verschließvorgang bzw. Pickvorgang weiter verbessert werden kann.

Diese Aufgabe wird durch eine Vorrichtung zum Verschließen von Behältern mit den Merkmalen des Anspruchs 1 gelöst. Vorteilhafte Weiterbildungen ergeben sich aus den Unteransprüchen.

Entsprechend umfasst eine Vorrichtung zum Verschließen von Behältern mit einem Verschluss einen Verschließerkonus zum Aufbringen des Verschlusses auf den Behälter und ein Pickrad zum Übergeben des Verschlusses an den Verschließerkonus. Erfindungsgemäß umfasst das Pickrad mindestens ein bewegliches Segment, welches von einer Mitnahmeposition zum Mitnehmen des Verschlusses von einer Verschlusszuführung in eine Übergabeposition zur Übergabe des Verschlusses an den Verschließerkonus bewegbar ist.

Durch die bewegliche Auslegung des Segments derart, dass es von einer Mitnahmeposition zum Mitnehmen des Verschlusses in eine Übergabeposition zur Übergabe des Verschlusses an den Verschließerkonus bewegbar ist, wird es möglich, die Trajektorie des Verschließerkonus deutlich zu vereinfachen. Insbesondere ist es nicht mehr notwendig, den Verschließerkonus nach dem Picken des jeweiligen Verschlusses noch einmal abzuheben und erst dann auf die Mündung des jeweiligen Behälters abzusenken, sondern es kann quasi eine stetige Absenkungsbewegung des Verschließerkonus durchgeführt werden.

Um eine möglichst große Überlappung der jeweiligen Teilkreise des Pickrades und der Halsführung zu erreichen, ist das Pickrad konzentrisch zu der Bahn, auf welcher der mindestens eine Verschließerkonus geführt wird, ausgestaltet. Hierdurch wird eine möglichst lange parallele Führung der jeweiligen Verschlusskappen, welche vom Pickrad gefördert beziehungsweise mitgenommen werden, auf dem Teilkreis des Verschließerkonus erreicht. Dies kann durch die beschriebenen beweglichen Segmente des Pickrades dadurch erreicht werden, dass diese beim Verschraubvorgang in die Übergabeposition ausweichen, das Pickrad aber weiterhin in der überlappenden Ausrichtung beibehalten werden kann.

Beispielsweise bei vollständiger Überlappung der Teilkreise der Bahn des Verschließerkonus und der Taschen der Segmente des Pickrades können die Segmente auch in dem Teilkreisbereich, in welchem der Verschließerkonus den Verschluss auf den jeweiligen Behälter aufbringt, vorhanden sein.

Auf diese Weise kann entsprechend auch der Verschleiß am Verschließerkonus oder an dessen Hubmechanik verringert werden, da die aus dem Stand der Technik bekannten ruckartigen Bewegungen nicht mehr notwendig sind.

Eine zuverlässige Mitnahme des Verschlusses in dem Segment kann dadurch erreicht werden, dass mindestens ein Segment eine Tasche zum Aufnehmen eines Verschlusses aufweist.

Mindestens ein Segment ist relativ zur Rotationsebene des Pickrads bewegbar, bevorzugt senkrecht zur Rotationsebene. Dadurch kann eine Bewegung des Segments während der Rotation des Pickrades in Richtung der Hubbewegung des Verschließerkonus erreicht werden, so dass die Segmente dem Hub des Verschließerkonus ausweichen können und damit ein Anheben des Verschließerkonus nach dem Picken des jeweiligen Verschlusses nicht mehr notwendig ist.

Eine einfache Ausführung lässt sich dadurch erreichen, dass mindestens ein Segment ein flexibles Material umfasst. Durch die Verwendung eines flexiblen Materials kann das Segment einfach von der Mitnahmeposition in die Übergabeposition bewegt werden.

In weiteren bevorzugten Varianten ist mindestens ein Segment um eine Drehachse verschwenkbar, welche bevorzugt parallel zur Rotationsachse des Pickrades und besonders bevorzugt auch von dieser beabstandet ist. Durch die Verschwenkung des Segments um die Drehachse kann ebenfalls eine Überführung des Segments von der Mitnahmeposition, in welcher die Tasche des Segments mit dem Verschluss in Eingriff steht, in die Übergabeposition, in welcher das Segment nicht mehr mit dem Verschluss in Kontakt steht, effektiv erreicht werden.

In einer weiteren Variante kann das Segment von der Mitnahmeposition in die Übergabeposition radial zur Rotationsachse des Pickrades bewegbar angeordnet sein.

Um den Verschließvorgang noch effektiver zu gestalten, ermöglicht mindestens ein Segment in der Übergabeposition ein vollständiges Verschließen des Behälters mittels des Verschließerkonus. Mit anderen Worten kann der Verschließerkonus trotz der Anwesenheit des Segments den Behälter vollständig verschließen. Dabei kann, wie oben beschrieben, das Segment relativ zur Rotationsebene so weit bewegt werden, dass es zwischen Behälter und Verschließerkonus liegend das volle Verschließen nicht nachteilig beeinflusst. Bei einer möglichen radialen Bewegung des Segments kann dieses entsprechend so radial zurückgezogen werden, dass es das vollständige Verschließen des Behälters nicht beeinflusst. Beim Vorliegen von um eine Drehachse verschwenkbaren Segmenten können diese ebenfalls so weit verschwenkt werden, dass sie den Verschließvorgang nicht negativ beeinflussen.

Der Verschließerkonus kann bevorzugt zum Aufschrauben von Kunststoffschraubverschlüssen geeignet sein.

In einer weiteren bevorzugten Variante ist mindestens ein Segment in die Mitnahmeposition vorgespannt. Auf diese Weise kann eine passive Ansteuerung des Segments verwirklicht werden.

In diesem Zusammenhang ist es vorteilhaft, den Verschließerkonus mit einem Betätigungselement zum Bewegen des Segments von der Mitnahmeposition in die Übergabeposition zu versehen. So kann ein übermäßiger Verschleiß des Segments und/oder des Verschließerkonus vermieden werden.

Eine aktive Ansteuerung der Segmente kann weiterhin durch das Vorsehen mindestens einer Betätigungsvorrichtung zur Bewegung eines Segments von der Mitnahmeposition in die Übergabeposition erreicht werden, bevorzugt in Form einer Schiene, einer mechanischen Führung, einer Kurvenrolle, eines Magneten und/oder einer Rampe. Dabei kann vorteilhaft ein Hubantrieb, der den Hub des Verschließkonus ermöglicht, auch als Betätigungsvorrichtung zur Bewegung des Segmentes dienen.

### Kurze Beschreibung der Figuren

Bevorzugte weitere Ausführungsformen und Aspekte der vorliegenden Erfindung werden durch die nachfolgende Beschreibung der Figuren näher erläutert. Dabei zeigen:
- Figur 1: schematisch einen Verschließer mit Verschließerkonen, einem Pickrad mit beweglichen Segmenten und Halsführungen für zu verschließende Behälter;
- Figur 2: einen Ausschnitt aus dem Verschließer der Figur 1 und unterschiedliche Positionen der beweglichen Segmente des Pickrades;
- Figur 3a: schematisch eine Draufsicht auf eine Variante eines Pickrades mit beweglichen Segmenten, bei welcher die Segmente des Pickrades radial ausweichen;
- Figur 3b: eine schematische Seitenansicht des Pickrades der Figur 3a in einer Mitnahmeposition zum Mitnehmen eines Verschlusses;
- Figur 3c: eine schematische Seitenansicht des Pickrades der Figuren 3a und 3b in einer Übergabeposition zum Übergeben des Verschlusses an einen Verschließerkonus;
- Figur 4: schematisch eine weitere Variante des Pickrades mit beweglichen Segmenten, in welcher die Segmente um eine Drehachse verschwenkbar sind; und
- Figur 5: schematisch eine weitere Variante des Pickrades mit beweglichen Segmenten, in welcher die Segmente flexibel angeordnet sind und in einer Schwenkbewegung ausweichen.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente mit identischen Bezugszeichen bezeichnet und auf eine wiederholte Beschreibung dieser Elemente wird in der nachfolgenden Beschreibung teilweise verzichtet, um Redundanzen zu vermeiden.

Figur 1 zeigt schematisch einen Verschließer 1 zum Verschließen von Behältern mit Verschlüssen. Eine Halsführung 2 ist vorgesehen, welche dazu dient, die jeweiligen Behälter, beispielsweise PET-Flaschen, an ihrem Hals zu führen. Es handelt sich in der gezeigten Ausführungsform entsprechend um einen so genannten "Neck Handling"-Verschließer. Die Behälter werden dabei in der Halsführung 2 typischerweise so aufgenommen, dass die Hälse in Taschen 20 der Halsführung 2 aufgenommen werden und dann entlang der durch die Trajektorie des Halsführung 2 vorgegebenen Bahn geführt werden. Die Halsführung 2 ist hier in Form eines Sternrades ausgebildet, so dass entsprechend die Behälter auf einer kreisförmigen Bahn beziehungsweise auf einem kreisförmigen Teilkreis geführt werden.

Die in der Halsführung 2 geführten Behälter werden über Verschließerkonen 3 mit Veschlüssen verschlossen. Die Verschließerkonen 3 sind dabei in bekannter Art und Weise ausgebildet und im gezeigten Ausführungsbeispiel in Form von Schraubverschließerkonen bereitgestellt. Die Verschließerkonen 3 bewegen sich auf der gleichen Bahn und direkt über den Taschen 20 der Halsführung 2 derart, dass beim Absenken eines Verschließerkonus 3 ein sich im Verschließerkonus 3 befindlicher Verschluss direkt auf die Mündung einer sich in einer Tasche 20 der Halsführung 2 befindlichen Flasche aufgebracht werden kann. Im Falle von PET Flaschen werden hier bevorzugt Kunststoffschraubverschlüsse auf die Flaschen aufgeschraubt.

Die Verschließerkonen 3 führen entlang ihrer Bahn durch einen Hubantrieb (nicht gezeigt) eine Aufwärts- und Abwärtsbewegung derart aus, dass der Verschließerkonus 3 zum Aufschrauben des jeweiligen Verschlusses in Richtung der Mündung des Behälters abgesenkt wird und dabei eine entsprechende Rotationsbewegung auf den Verschluss aufgebracht wird, um das Verschrauben zu ermöglichen. Nach Abschluss des Verschraubvorganges wird der Verschließerkonus 3 wieder angehoben, um den Behälter freizugeben und damit den Verschluss wieder aus dem Verschließerkonus 3 zu entfernen. Danach wird der fertig verschlossene Behälter aus der Halsführung 2 entfernt. Der Verschließerkonus 3 wird dann zu einem Pickbereich geführt, in welchem ein neuer Verschluss an den Verschließerkonus 3 übergeben wird, um dann wieder einen neuen Behälter zu verschließen.

Die Verschlüsse werden über eine Verschlusszuführung 4 in Form einer Verschlussrinne zugeführt, beispielsweise von einer vorhergehenden Sterilisierungsvorrichtung aus, und dann dem Verschließerkonus 3 zugeführt. In der gezeigten Ausführungsform mündet die Verschlussrinne 4 derart an dem Verschließer, dass ein Verschluss über ein Pickrad 5 mitgenommen wird. Das Pickrad 5 weist bewegliche Segmente 52 auf, welche jeweils eine Tasche 50 aufweisen, in welcher jeweils ein Verschluss aufgenommen werden kann. Entsprechend werden die Segmente 52 mit den Taschen 50 an der Verschlusszuführung 4 vorbeibewegt, so dass in jeder Tasche 50 ein Verschluss mitgenommen wird. Durch die Taschen 50 werden die mitgenommenen Verschlüsse dann auf die entsprechende Teilung gebracht, so dass sie direkt unterhalb der Verschließerkonen 3 und zentriert zu den Verschließkonen 3 angeordnet werden können.

Das Pickrad 5 und die Taschen 50 der Segmente 52 sind in dem in Figur 1 gezeigten Ausführungsbeispiel konzentrisch zu den Taschen 20 der Halsführung 2 und auch konzentrisch zu der Bahn der Verschließerkonen 3 angeordnet.

Figur 2 zeigt einen Ausschnitt des in Figur 1 gezeigten Verschließers 1, um die Funktion des Pickrades 5 mit den Segmenten 52 besser illustrieren zu können.

Das Pickrad 5 weist in dem gezeigten Ausführungsbeispiel eine Vielzahl einzelner, beweglicher Segmente 52 auf, welche jeweils eine eigene Tasche 50 zur Mitnahme eines einzelnen Verschlusses aufweisen. Die Segmente 52 sind in dem gezeigten Ausführungsbeispiel in einem zentralen Bereich 500 des Pickrades 5, welcher in den Figuren 1 und 2 als Ring ausgebildet ist, gehalten und bestehen aus einem flexiblen Material, beispielsweise einem Federstahl. Alternativ ist auch Kunststoff möglich. Die Segmente 52 können entsprechend gegenüber der durch den inneren Ring 500 definierten Ebene an ihrem Umfangsbereich angehoben und abgesenkt werden.

Um die Darstellung in der Figur 2 übersichtlicher zu gestalten, sind hier nur einige Verschließerkonen 3 gezeigt. Es ist aber über jeder Tasche 20 der Halsführung 2, sowie über jeder Tasche 50 der Segmente 52 des Pickrades ein Verschließerkonus 3 angeordnet.

Anstelle des flexiblen Materials können die einzelnen Segmente 52 auch über Gelenke oder Scharniere am zentralen Ring 500 angelenkt werden. Wesentlich in der gezeigten Ausführungsform ist lediglich, dass sich die einzelnen Segmente 52 von einer Mitnahmeposition in eine Übergabeposition und wieder zurück in die Mitnahmeposition bewegen können.

Der Bewegungsablauf der Segmente 52 des Pickrads 5 entlang einer Umdrehung des Veschließers 1 wird nachfolgend beschrieben und einzelne Segmente werden nachfolgend mit kleinen Buchstaben bezeichnet.

Im Bereich der Verschlussrinne 4 befindet sich ein erstes Segment a in der Mitnahmeposition, etwa mittig auf der Höhe eines zugeführten Verschlusses. In dieser Mitnahmeposition, welche eine angehobene Position gegenüber der durch den Ring 500 des Pickrades 5 definierten Ebene ist, wird ein Verschluss aus der Verschlussrinne 4 mitgenommen. Das Segment a erreicht die gegenüber der durch den Ring 500 des Pickrades 5 definierten Ebene angehobene Position dadurch, dass das Segment a durch eine Steuerschiene 6, welche unterhalb des Segments a angeordnet ist, angehoben wird. Das Segment a wird dabei gleichzeitig auch nach oben hin durch eine oberhalb der Führungsschiene 6 angeordnete weitere Führungsschiene 60 begrenzt, derart, dass das Segment a von unten durch die Führungsschiene 6 und von oben durch die Führungsschiene 60 geführt wird. Es handelt sich hier entsprechend um eine Zwangsführung für das Segment a, welche durch die entsprechend angeordneten Steuerschienen 6 und 60 durchgeführt wird. Diese Steuerschienen 6, 60 sind in bestimmten Abschnitten des Teilkreises des Verschließers 1 vorgesehen und heben und senken die Segmente 52 von der Mitnahmeposition in die Übergabeposition und wieder zurück in die Mitnahmeposition.

Das Segment a übernimmt von der Verschlussrinne 4 einen Verschluss, der in der Tasche 50 aufgenommen wird und entsprechend entlang der Trajektorie der Tasche 50 mitgenommen wird. Die Tasche 50 des Segments a greift dabei ungefähr mittig bezüglich der jeweiligen Höhe des Verschlusses an der Verschlusswand an, um ein Verkanten beim Mitnehmen auszuschließen.

Der Verschließerkonus 3 wird zu diesem Zeitpunkt noch über dem Verschluss geführt und hat noch keinen Kontakt mit diesem. In dem in den Figuren 1 und 2 gezeigten Ausführungsbeispiel ist ausgehend von der Verschlussrinne 4 auch noch eine Abdeckung 40 oberhalb der Verschlüsse vorgesehen, die unter anderem auch dazu dient, die Verschlüsse in einer vorgegebenen Ausrichtung an die Taschen 50 zu übergeben und dabei zu verhindern, dass beim Mitnehmen der Verschlüsse durch die Taschen 50 der Segmente 52 des Pickrades 5 eine Verkantung des Verschlusses durch die nur einseitig aufgebrachte Kraft stattfindet.

Die Verschlussrinne 4 weist auf ihrer Unterseite eine Verschlussführung 42 auf, welche in eine Verschlussführungsplatte 44 übergeht, welche sich über einen vorgegebenen Maschinenwinkel entlang des durch die Taschen 50 der Segmente vorgegebenen Pfades der Verschlüsse erstreckt. Weiterhin ist auch eine Seitenführung 46 vorgesehen, welche dazu dient, dass die in den Taschen 50 aufgenommenen Verschlüsse nicht radial nach außen ausgelenkt werden und aus den Taschen 50 rutschen, sondern der vorgegebenen Bahn folgen. Sowohl die Verschlussführungsplatte 44 als auch die Seitenführung 46 erstrecken sich über einen Winkelbereich des Teilkreises, der in einer vollständigen Führung des Verschlusses mittels des Verschließerkonus 30 übergeht. Dies ist beispielsweise in Figur 1 klar zu erkennen, aus welcher sich ergibt, dass sich die Seitenführung 46 über einen erheblichen Maschinenwinkel weiter erstreckt, nachdem die Abdeckung 40 bereits geendet hat. Die Verschlussführungsplatte 44 erstreckt sich noch über die Seitenführung 46 hinweg, um ein sicheres Einführen des Verschlusses in den Verschließerkonus 3 zu ermöglichen.

Entsprechend wird der Verschluss von der Verschlussrinne 4 aus kommend zunächst zwischen der Verschlussführungsplatte 44 und der Abdeckung 40 geführt, während er von der Tasche 50 des Segments a des Pickrades 5 mitgenommen wird.

Im Bereich des Segments b in Figur 2 endet die Unterstützung des Segments durch die untere Führungsschiene 6 und gleichzeitig wird der Verschließerkonus 3 auf den Verschluss abgesenkt, welcher nach dem Ende der oberen Abdeckung 40 für den Verschließerkonus 3 nun frei zugänglich ist. Die Seitenführung 46 stellt immer noch sicher, dass sich der Verschluss auf der vorgeschriebenen Bahn befindet, nämlich über die Tasche 50 geführt, und nicht nach außen ausweicht.

Der Verschluss wird über die Verschlussführungsplatte 44 nach unten hin so abgestützt, dass hier ein Gegendruck gegen das Aufdrücken des Verschließerkonus 3 erzeugt wird. Durch das Herabdrücken des Verschließerkonus 3 wird auch das Segment b, welches nun nicht mehr von der unteren Führungsschiene 6 unterstützt wird, langsam nach unten gedrückt, gemeinsam mit der Bewegung des Verschließerkonus 3. Somit wirkt der Hubantrieb (nicht gezeigt) des Verschließkonus 3 als Betätigungsvorrichtung für das Segment b.

Der Verschließerkonus 3 weist hierzu bevorzugt an seiner Außenseite Mittel auf, mit denen das Segment b direkt heruntergedrückt werden kann. Ein solches Mittel kann beispielsweise der äußere Rand des Verschließerkonus sein, welcher auf das Segment b im Bereich der Tasche 50 drückt. Entsprechend wird der Verschluss während des gesamten Vorganges des Absenkens des Verschließerkonus immer noch über das Segment b des Pickrades 5 gefördert und geführt, so dass eine exakte Übergabe des Verschlusses an den Verschließerkonus 3 möglich ist. Gleichzeitig ist der Maschinenwinkel, auf welchem die Übergabe des Verschlusses an den Verschließerkonus 3 stattfindet, relativ ausgedehnt und der Verschließerkonus 3 kann entsprechend langsam abgesenkt werden.

Wenn der Verschließerkonus 3 den Verschluss vollständig aufgenommen hat, endet auch die Verschlussführungsplatte 44, so dass der Verschluss nun vollständig im Verschließerkonus 3 gehalten ist. Nach dem Ende der Verschlussführungsplatte 44 wird der Verschließerkonus 3 dann weiter auf die Mündung des sich in einer Tasche 20 der Halsführung 2 befindlichen Flasche abgesenkt. Hier kann der Verschluss dann in bekannter Weise auf die Flasche aufgeschraubt werden.

Das Segment c wird dabei immer noch mitgeführt und liegt auch beim vollständigen Absenken des Verschließerkonus 3 und entsprechend beim vollständigem Aufschrauben des Verschlusses auf die Mündung des Behälters immer noch zwischen Verschließerkonus 3 und dem Behälter. Eine vollständige Verschraubung ist dennoch möglich, da das Segment c im gezeigten Ausführungsbeispiel so dünn ausgebildet ist, dass es einer vollständigen Verschraubung des Verschlusses auf dem Behälter nicht im Weg steht. Dies ist beispielsweise auch im Bereich des Segmentes d zu erkennen.

Entsprechend wird in dem Ausführungsbeispiel, welches in den Figuren 1 und 2 gezeigt ist, der Verschluss mittels der Tasche 50 eines Segmentes 52 von der Verschlussrinne 4 aus mitgenommen, dabei auf Teilung gebracht und auf die Verschließumlaufgeschwindigkeit beschleunigt. Der Verschließerkonus 3 wird von der Höhe der oberen Abdeckplatte 40 abgesenkt, derart, dass er den Verschluss, welcher noch auf der Verschlussführungsplatte 44 unterstützt wird und geführt wird, aufnehmen kann, bis die Verschlussführungsplatte 44 endet. Dann wird der Verschließerkonus 3 weiter abgesenkt, um den Verschließvorgang auf die Mündung des jeweiligen Behälters zu initiieren und der Verschluss wird aufgeschraubt. Dabei weicht das Segment 52 jeweils weiter nach unten aus. Nach vollständig erfolgter Verschraubung kann der Verschließerkonus 3 dann wieder angehoben werden, um den Verschluss vollständig frei zu geben und ein Ausleiten der nun verschlossenen Flasche zu ermöglichen. Das Segment 52 bleibt dabei die ganze Zeit an der gleichen Position über der Tasche 20 der Halsführung 2.

Auf diese Weise kann die Führung des Verschließerkonus 3 deutlich vereinfacht werden, da eine kontinuierliche Absenkungsbewegung zur Aufnahme des Verschlusses und der nachfolgenden Verschraubung der Flasche durchgeführt werden kann. Danach ist lediglich ein Anheben des Verschließerkonus 3 auf ein Niveau notwendig, welches ein erneutes Picken eines Verschlusses ermöglicht. Das Anheben des Verschlusses über ein Pickrad hinweg, so wie es im Stand der Technik gelehrt wird, entfällt auf diese Weise, so dass die Bauhöhe des Verschließers 1 reduziert werden kann, da der Hub des Verschließerkonus 3 reduziert ist. Gleichzeitig müssen keine abrupten Beschleunigungen auf den Verschließerkonus aufgebracht werden, wodurch die mechanische Auslegung vereinfacht wird und der Verschleiß reduziert werden kann.

Beim Segment e wird dieses durch die darunter angeordnete Führungsschiene 60 wieder auf die Höhe angehoben, in welcher eine Mitnahme des nächsten Verschlusses ermöglicht wird.

In Figur 1 sind weiterhin Bleche 30 vorgesehen, welche zusammen mit dem Verschließerkonus 3 bewegt werden. Die Bleche 30 sind dazu gedacht, als Anschlag für die einzelnen Segmente 52 zu dienen, um einen erhöhten Verschleiß der Segmente im Bereich der Taschen 50 unterhalb der Verschließerkonen 3 zu reduzieren und gleichzeitig auch den Verschleiß der Verschließerkonen 3 in diesem Kontaktbereich zu reduzieren. Die Bleche 30 dienen entsprechend dazu, die Bewegung der Segmente 52 zu unterstützen.

In den Figuren 3a, 3b und 3c ist schematisch eine weitere Ausführungsform eines Pickrades 5 gezeigt, welches bewegliche Segmente 52 mit Taschen 50 zum Mitnehmen eines Verschlusses aufweist.

Die beweglichen Segmente 52 bestehen in diesem Ausführungsbeispiel einem flexiblen Material, wobei das Pickrad 5 in einer Ebene angeordnet ist, welche oberhalb der Ebene der Verschlüsse verläuft. Die Segmente 52 sind, wie in Figur 3b gezeigt, an dem Pickrad 5 befestigt und sind in einer Stufe nach unten geführt, um Verschlüsse 10 mitnehmen zu können. Ausnehmungen 520 sind in den Segmenten 52 vorgesehen, um ein einfaches radiales Ausweichen des jeweiligen Segmentes 52 nach hinten zu ermöglichen.

Beim Absenken des Verschließerkonus 3 wird durch einen Mechanismus, beispielsweise durch eine konische beziehungsweise keilförmige Ausführung der Außenwand 32 des Verschließerkonus 3, erreicht, dass das Segment 52 im Bereich der Tasche 50 radial nach innen verdrängt wird. Entsprechend findet eine Bewegung eines Segments 52 von einer Mitnahmeposition in eine Übergabeposition in radialer Richtung nach innen statt, wenn der Verschließerkonus 3 abgesenkt wird. Diese Situation ist beispielsweise in Figur 3c schematisch angedeutet. Zu erkennen ist schematisch auch die Ausbildung der konischen Außenfläche 32 des Verschließerkonus 3, welche dazu dient, das Segment 52 radial nach innen zu verdrängen.

Die Ausnehmungen 520 dienen dazu, die Flexibilität des Segments 52 so zu verbessern, dass ein Zurückweichen beziehungsweise ein Bewegen von der Mitnahmeposition, welche in Figur 3b gezeigt ist, in die Übergabeposition, welche in Figur 3c gezeigt ist, zu vereinfachen.

Bevorzugt werden die Segmente auf Führungsschienen 6 geführt, welche in den Figuren 3b und 3c schematisch angedeutet sind, um das Zurückweichen und anschließende wieder Vortreiben der Segmente 52 in die Mitnahmeposition definiert zu erreichen.

In einer weiteren bevorzugten Ausführungsform, welche in Figur 4 gezeigt ist, sind die beweglichen Segmente 52 in Form von um eine Drehachse 522 verschwenkbaren Klammern vorgesehen, welche zur Mitnahme des jeweiligen Verschlusses 10 dienen. Die Segmente 52 des Pickrades sind hier über die Drehachsen 522 direkt an der Halsführung 2 angebracht, so dass hier das Pickrad 5 mit der Halsführung 2 zusammenfällt. Die Segmente 52 können um die Drehachse 522 herum derart bewegt werden, dass sie von der beim Segment a gezeigten Mitnahmeposition in die beim Segment c gezeigte Übergabeposition verschwenken können. Die Verschwenkung der Segmente kann dabei entweder wiederum passiv durch den Verschließerkonus 3 angesteuert stattfinden, welcher beispielsweise mit einer konischen Außenfläche 32 die Segmente 52 verdrängt, oder aber die Segmente 52 können beispielsweise über eine mechanische Zwangssteuerung, beispielsweise eine Rollenführung, aktiv verschwenkt werden.

In Figur 5 ist eine weitere Ausführungsform der vorliegenden Erfindung gezeigt, wobei die Verschlüsse 10 hier wieder durch die bereits in Figur 1 gezeigte Zuführung auf der Verschlussführungsplatte 44 mit der Seitenführung 46 und der Abdeckung 40 dem Pickrad 5 zugeführt werden. Das Pickrad 5 weist hier Segmente 52 auf, welche in der gezeigten Ausführungsform wiederum direkt auf der Halsführung 2 befestigt sind, so dass hier das Pickrad 5 mit der Halsführung 2 zusammenfällt.

Das jeweilige Segment 52 ist hier über ein Federblech 524 an einer Aufnahme 526 befestigt, derart, dass das Segment 52 relativ zu der Aufnahme 526 elastisch von einer Mitnahmeposition in eine Übergabeposition bewegbar ist und bevorzugt verschwenkbar ist. Die Verschwenkung des Segments 52 wird beim Absenken des Verschließerkonus 3 erreicht, beispielsweise durch eine entsprechend ausgebildete Geometrie der Außenflächen des Verschließerkonus 3. Auch hier wird wieder durch das langsame Absenken des Verschließerkonus 3 auf die Verschlüsse 10 und das nachfolgende weitere Absenken von der Mitnahmeposition auf die Übergabeposition und weiterhin das nachfolgende noch weitere Absenken zum Aufschrauben auf das jeweilige Behälter eine einfachere Führung der Verschlusskonen erreicht.

Durch die einfachere Führung der Verschlusskonen 3 und insbesondere den geringeren Hub kann unter anderem auch erreicht werden, dass die gesamte Bauhöhe des Verschließers reduziert werden kann. Beispielsweise können dadurch auch Wasserschlösser, welche zur Abdichtung des Verschließers dienen, niedriger ausgeführt werden.

Neben der Ansteuerung der Bewegung der Segmente über den Verschließerkonus 3 kann diese Ansteuerung ebenfalls über andere Mechanismen ermöglicht werden, beispielsweise durch das Bereitstellen einer Rampe oder eines Keils entlang des jeweiligen Winkelabschnitts des Teilkreises, oder auch über eine Kurvenrollensteuerung, welche die jeweiligen Segmente in die gewünschte Position verschwenken. Weiterhin kann die Bewegung der Segmente auch berührungslos stattfinden, beispielsweise durch das Vorsehen von Magneten, welche die Steuerung der Segmente vornehmen.

### Bezugszeichenliste

- 1: Verschließer
- 10: Verschluss
- 2: Halsführung
- 20: Tasche
- 3: Verschließerkonus
- 30: Blech
- 4: Verschlusszuführung
- 40: Abdeckung
- 42: Verschlussführung
- 44: Verschlussführungsplatte
- 46: Seitenführung
- 5: Pickrad
- 50: Tasche
- 52: Segment
- 500: innerer Ring des Pickrads
- 520: Ausnehmung
- 522: Drehachse des Segments
- 524: Federblech
- 526: Aufnahme
- 6: untere Führungsschiene
- 60: obere Führungsschiene

- a, b, c, d, e: Segmentpositionen

## Patentansprüche

1. Vorrichtung (1) zum Verschließen von Behältern mit einem Verschluss (10), umfassend einen Verschließerkonus (3) zum Aufbringen des Verschlusses (10) auf den Behälter und ein Pickrad (5) zum Übergeben des Verschlusses (10) an den Verschließerkonus (3), wobei das Pickrad konzentrisch zu der Bahn, auf welcher der Verschließerkonus geführt wird, ausgestaltet ist,
**dadurch gekennzeichnet, dass**
das Pickrad (5) mindestens ein bewegliches Segment (52) umfasst, welches von einer Mitnahmeposition zum Mitnehmen des Verschlusses (10) von einer Verschlusszuführung (4) in eine Übergabeposition zur Übergabe des Verschlusses (10) an den Verschließerkonus (3) bewegbar ist, und
mindestens ein Segment (52) relativ zur Rotationsebene des Pickrads (5) bewegbar ist.

2. Vorrichtung gemäß Anspruch 1, **dadurch gekennzeichnet, dass** mindestens ein Segment (52) eine Tasche (50) zum Aufnehmen eines Verschlusses (10) aufweist.

3. Vorrichtung gemäß Anspruch 1 oder 2, **dadurch gekennzeichnet, dass** mindestens ein Segment (52) senkrecht zur Rotationsebene des Pickrads (5) bewegbar ist.

4. Vorrichtung gemäß einem der vorstehenden Ansprüche, **dadurch gekennzeichnet, dass** mindestens ein Segment (52) ein flexibles Material umfasst.

5. Vorrichtung gemäß einem der vorstehenden Ansprüche, **dadurch gekennzeichnet, dass** mindestens ein Segment (52) um eine Drehachse (522) verschwenkbar ist, welche bevorzugt parallel zur Rotationsachse des Pickrades und besonders bevorzugt auch von dieser beabstandet ist.

6. Vorrichtung gemäß einem der vorstehenden Ansprüche, **dadurch gekennzeichnet, dass** mindestens ein Segment (52) radial zur Rotationsachse des Pickrades (5) von der Mitnahmeposition in die Übergabeposition bewegbar ist.

7. Vorrichtung gemäß einem der vorstehenden Ansprüche, **dadurch gekennzeichnet, dass** mindestens ein Segment (52) in der Übergabeposition ein vollständiges Verschließen des Behälters mittels des Verschließerkonus (3) ermöglicht.

8. Vorrichtung gemäß einem der vorstehenden Ansprüche, **dadurch gekennzeichnet, dass** der Verschließerkonus (3) zum Aufschrauben von Kunststoffschraubverschlüssen geeignet ist.

9. Vorrichtung gemäß einem der vorstehenden Ansprüche, **dadurch gekennzeichnet, dass** mindestens ein Segment (52) in die Mitnahmeposition vorgespannt ist.

10. Vorrichtung gemäß einem der vorstehenden Ansprüche, **dadurch gekennzeichnet, dass** der Verschließerkonus (3) ein Betätigungselement (30, 32) zum Bewegen eines Segments (52) von der Mitnahmeposition in die Übergabeposition umfasst.

11. Vorrichtung gemäß einem der vorstehenden Ansprüche, **dadurch gekennzeichnet, dass** mindestens eine Betätigungsvorrichtung zur Bewegung eines Segments (52) von der Mitnahmeposition in die Übergabeposition vorgesehen ist, bevorzugt in Form einer Führungsschiene (6, 60), einer mechanischen Führung, einer Kurvenrolle, eines Magneten und/oder einer Rampe.

## Claims

1. Device (1) for closing containers with a closure (10), comprising a closure cone (3) for applying the closure (10) to the container and a picking wheel (5) for transferring the closure (10) to the closure cone (3), wherein the picking wheel is designed so as to be concentric with the path on which the closure cone is guided, **characterized in that** the picking wheel (5) comprises at least one mobile segment (52) which is movable from a carrying position for carrying the closure (10) from a closure infeed (4) to a transfer position for transferring the closure (10) to the closure cone (3), and that at least one segment (52) is movable in relation to the rotation plane of the picking wheel (5).

2. Device according to Claim 1, **characterized in that** at least one segment (52) has a pocket (50) for receiving a closure (10).

3. Device according to Claim 1 or 2, **characterized in that** at least one segment (52) is movable perpendicularly to the rotation plane of the picking wheel (5).

4. Device according to one of the preceding claims, **characterized in that** at least one segment (52) comprises a flexible material.

5. Device according to one of the preceding claims, **characterized in that** at least one segment (52) is pivotable about a rotation axis (552) which is preferably parallel with the rotation axis of the picking wheel and particularly preferably spaced apart from said axis.

6. Device according to one of the preceding claims, **characterized in that** at least one segment (52) is movable in a radial manner to the rotation axis of the picking wheel (5) from the carrying position to the transfer position.

7. Device according to one of the preceding claims, **characterized in that** at least one segment (52) in the transfer position enables complete closure of the container by means of the closure cone (3).

8. Device according to one of the preceding claims, **characterized in that** the closure cone (3) is suitable for screwing on plastic screw-type closures.

9. Device according to one of the preceding claims, **characterized in that** at least one segment (52) is biased into the carrying position.

10. Device according to one of the preceding claims, **characterized in that** the closure cone (3) comprises an actuating element (30, 32) for moving a segment (52) from the carrying position to the transfer position.

11. Device according to one of the preceding claims, **characterized in that** at least one actuating device for moving a segment (52) from the carrying position to the transfer position is provided, preferably in the form of a guide rail (6, 60), a mechanical guide, a cam roller, a magnet, and/or a ramp.

## Revendications

1. Dispositif (1) pour fermer des récipients avec un bouchon (10), comprenant un cône de bouchage (3) pour appliquer le bouchon (10) sur le récipient et une roue de préhension (5) pour transférer le bouchon (10) au cône de bouchage (3), la roue de préhension étant configurée sous forme concentrique à la trajectoire sur laquelle le cône de bouchage est guidé,
**caractérisé en ce que**
la roue de préhension (5) comprend au moins un segment mobile (52) qui peut être déplacé d'une position d'entraînement pour entraîner le bouchon (10) depuis une alimentation en bouchons (4) dans une position de transfert pour transférer le bouchon (10) au cône de bouchage (3), et
au moins un segment (52) peut être déplacé par rapport au plan de rotation de la roue de préhension (5).

2. Dispositif selon la revendication 1, **caractérisé en ce qu'**au moins un segment (52) présente une cavité (50) pour recevoir un bouchon (10).

3. Dispositif selon la revendication 1 ou 2, **caractérisé en ce qu'**au moins un segment (52) peut être déplacé perpendiculairement au plan de rotation de la roue de préhension (5).

4. Dispositif selon l'une quelconque des revendications précédentes, **caractérisé en ce qu'**au moins un segment (52) comprend un matériau flexible.

5. Dispositif selon l'une quelconque des revendications précédentes, **caractérisé en ce qu'**au moins un segment (52) peut être pivoté autour d'un axe de rotation (522) qui est de préférence parallèle à l'axe de rotation de la roue de préhension et particulièrement préférablement également espacé de celui-ci.

6. Dispositif selon l'une quelconque des revendications précédentes, **caractérisé en ce qu'**au moins un segment (52) peut être déplacé radialement par rapport à l'axe de rotation de la roue de préhension (5) de la position d'entraînement dans la position de transfert.

7. Dispositif selon l'une quelconque des revendications précédentes, **caractérisé en ce qu'**au moins un segment (52) dans la position de transfert permet une fermeture complète du récipient au moyen du cône de bouchage (3).

8. Dispositif selon l'une quelconque des revendications précédentes, **caractérisé en ce que** le cône de bouchage (3) est approprié pour le vissage de bouchons vissables en plastique.

9. Dispositif selon l'une quelconque des revendications précédentes, **caractérisé en ce qu'**au moins un segment (52) est précontraint dans la position d'entraînement.

10. Dispositif selon l'une quelconque des revendications précédentes, **caractérisé en ce que** le cône de bouchage (3) comprend un élément d'actionnement (30, 32) pour déplacer un segment (52) de la position d'entraînement dans la position de transfert.

11. Dispositif selon l'une quelconque des revendications précédentes, **caractérisé en ce qu'**au moins un dispositif d'actionnement est prévu pour déplacer un segment (52) de la position d'entraînement dans la position de transfert, de préférence sous la forme d'un rail de guidage (6, 60), d'un guide mécanique, d'un suiveur de came, d'un aimant et/ou d'une rampe.
